# FASCICULE DE BREVET EUROPEEN

(11) **EP 1 157 235 B1**
(45) Date de publication et mention de la délivrance du brevet: **09.03.2005**
(21) Numéro de dépôt: 99964724.1
(22) Date de dépôt: 28.12.1999
(51) Int. Cl.: F23D 14/64

(54) **DISPOSITIF POUR AMELIORER LE BRULAGE DES COMBUSTIBLES GAZEUX**
EINRICHTUNG ZUR VERBESSERUNG DER VERBRENNUNG VON GASFÖRMIGEN BRENNSTOFFEN
DEVICE FOR IMPROVING GAS FUEL BURNING

(30) Priorité: 30.12.1998 FR 9816621
(43) Date de publication de la demande: 28.11.2001
(73) Titulaire: TotalFinaElf France, 92800 Puteaux (FR)
(72) Inventeur: MOUGEY, Gérard, F-14600 Honfleur (FR)
(74) Mandataire: Jolly, Jean-Pierre
(86) Numéro de dépôt international: PCT/FR1999/003299
(87) Numéro de publication internationale: WO 2000/040901

(56) Documents cités:
- EP-A- 0 841 518
- DE-C- 357 522
- FR-A- 521 176
- FR-A- 2 095 661
- US-A- 2 403 431

## Description

L'invention concerne un dispositif destiné à mettre en présence un combustible gazeux et un comburant dans des proportions permettant un brûlage optimal, de façon à obtenir, notamment pour un gaz combustible alimenté sous faible pression et contenant des hydrocarbures, une combustion sans fumée.

### ETAT DE LA TECHNIQUE

On sait que le rapport entre le débit de gaz à brûler et le débit d'air nécessaire à la combustion doit être à tout moment, supérieur ou égal au rapport stoechiométrique, pour qu'un brûleur puisse opérer de façon entièrement autonome sans apport d'air extérieur complémentaire. On sait également que la combustion d'un gaz contenant des hydrocarbures, par exemple pour brûler des gaz résiduaires chargés en hydrogène sulfuré ou des émissions gazeuses contenant des hydrocarbures, dans une raffinerie de pétrole ou sur un champ de production d'huile ou de gaz, doit satisfaire à trois conditions essentielles, appelées généralement dans la profession " les trois T ", pour obtenir une combustion optimale.

En effet, si la quantité d'air nécessaire à la combustion est insuffisante et si ces trois T, c'est-à-dire, la Température de flamme, le Temps de mixage du mélange air et gaz avant brûlage, et la Turbulence appliquée à ce mélange, ne sont pas respectés, des odeurs nauséabondes et surtout d'épaisses fumées noires, constituées essentiellement d'hydrocarbures imbrûlés, sont émis par la combustion incomplète de ces gaz ou émissions gazeuses, en créant un préjudice pour l'environnement.

Une des causes majeures de cette combustion incomplète et notamment de l'apparition de fumées noires sur le lieu de combustion, est donc principalement consécutive au déficit en quantité d'air, préjudiciable à une parfaite combustion exempte d'hydrocarbures imbrûlés. En effet, quand par exemple le débit de gaz à brûler est important et que la pression d'alimentation de ce gaz combustible est très faible, les brûleurs disponibles dans le commerce manquent généralement d'efficacité pour permettre une aération de la flamme suffisamment activée par la pression du gaz en sortie du tube d'alimentation du brûleur. Il est donc nécessaire de pourvoir à un apport extérieur d'air nécessaire à la combustion, par tout moyen disponible dans la technique, par exemple en fournissant une énergie de mélange combustible-comburant à l'aide de vapeur d'eau.

Des dispositifs ont été proposés pour obtenir une énergie de mélange suffisante à partir d'importantes quantités d'air, à l'aide de fluides extérieurs, tels que la vapeur d'eau traversant des injecteurs, ou d'autres fluides, agissant comme " fluides moteurs ", par exemple l'air lui-même compressé, ou faisant appel à des ventilateurs puissants, pour induire l'air et les turbulences nécessaires à la combustion. Ces dispositifs présentent en général des rendements faibles, ce qui impose, pour compenser leur manque d'efficacité, d'utiliser des quantités importantes de fluides moteurs qui ne sont pas toujours disponibles pour les débits requis, sur le site de combustion des gaz à éliminer.

Il en résulte dans le cas, par exemple, d'utilisation de vapeur d'eau comme fluide moteur, une forte consommation qui présente, en raison des débits d'utilisation importants, les inconvénients suivants :
- une émission importante de bruit due au passage du fluide dans les tubes et les injecteurs,
- un refroidissement de la flamme qui ne permet pas d'assurer les conditions correctes de combustion des gaz, par exemple les gaz acides comme l'H₂S, pour lequel la température de 700°C requise pour sa complète oxydation n'est, dans ces conditions, pas atteinte, produisant ainsi des émissions toxiques et malodorantes,
- un bilan énergétique du site pouvant être déficitaire, car dépendant de la production de la vapeur d'eau.

Sur les champs de production d'huile et de gaz, il n'y a généralement pas de vapeur d'eau disponible, et la pression de gaz à brûler étant trop faible pour agir comme gaz moteur, c'est-à-dire pour entraîner lui-même suffisamment d'air nécessaire à sa combustion et ainsi obtenir une énergie de mélange combustible-comburant suffisante, la combustion de ces gaz contenant des hydrocarbures est donc incomplète provoquant ainsi d'épaisses fumées noires à partir du lieu de brûlage.

Les constructeurs de brûleurs ont alors proposé un système d'aération de la flamme d'un brûleur qui consiste à apporter de l'air pour la combustion au moyen de groupes de ventilateurs électriques de puissance élevée disposés sous le brûleur, et en étageant, pour la capacité à brûler, la distribution de gaz à l'aide de vannes automatiques. Ce système piloté par une instrumentation complexe, présente un risque de panne inacceptable, car pouvant créer une obstruction dangereuse dans le collecteur des gaz à brûler d'une raffinerie, quand par exemple, une vanne pilotée reste en position fermée. De plus, ce système d'aération de la flamme s'avère d'un coût d'investissement et de frais opératoires élevés tout en étant peu fiable et générant des problèmes de sécurité quand le gaz à brûler contient des hydrocarbures liquides, encore appelés condensats, facilement inflammables, qui peuvent tomber sur les ventilateurs disposés sous le brûleur.

On connaît par FR-A- 2 095 661 un aspirateur d'air utilisant comme fluide moteur un gaz sous pression dont la nature n'est pas spécifiée. Cet aspirateur d'air comprend une pluralité de tubes d'injection de gaz disposés suivant deux couronnes concentriques à l'entrée d'un venturi ouvert à l'atmosphère et dont les axes sont parallèles à l'axe du venturi.

US-A- 2 403 431 décrit un brûleur de gaz combustible comprenant une pluralité de tubes d'injection, disposés à l'entrée d'un venturi ouvert à l'atmosphère. Ces tubes, parallèles à l'axe du venturi, sont alimentés en un prémélange d'un gaz combustible et d'air, ce prémélange provenant d'un autre venturi disposé en amont et ouvert à l'atmosphère ou connecté à une source d'air sous pression.

Le brevet européen n° 99 828 détenu par la Demanderesse, propose un dispositif pour la combustion de mélanges de fluides combustibles avec induction d'air, dans lequel ces fluides sont introduits dans un corps de brûleur formant venturi, au moyen d'injecteurs à section transversale annulaire disposés coaxialement suivant l'axe dudit corps. Un tel dispositif présente l'inconvénient majeur d'être difficile à réaliser car il nécessite un usinage stricte et rigoureux. En outre, il apparaît souhaitable d'améliorer ses performances pour améliorer l'efficacité du dispositif et notamment l'homogénéité du profil des vitesses d'éjection des fluides dans le divergent du venturi formant brûleur.

La Demanderesse a donc effectué des recherches en vue de trouver des solutions qui soient, à la fois, satisfaisantes sur le plan technique, simples, fiables et dont le coût d'investissement correspondant soit faible, en raffinerie comme sur un site de production, pour apporter des quantités d'air suffisantes au brûlage d'un gaz alimenté sous faible pression et contenant des hydrocarbures, tout en améliorant les conditions nécessaires pour une combustion optimale de ce gaz et notamment obtenir une combustion sans fumée.

### EXPOSE SOMMAIRE DE L'INVENTION

L'invention a par conséquent pour objet un dispositif pour la combustion de gaz contenant des hydrocarbures susceptibles de brûler en présence d'air, dans lequel le gaz combustible arrive par une alimentation centrale comprenant un tube situé dans l'axe d'un corps formant venturi, caractérisé en ce qu'une pluralité de tubes d'alimentation en gaz sont disposés suivant au moins une couronne autour de l'alimentation centrale du corps formant venturi, l'extrémité au moins de ces tubes ayant son axe sensiblement parallèle à la paroi du divergent de ce venturi.

Ainsi, le dispositif selon l'invention a notamment l'avantage de permettre la combustion complète d'un gaz contenant des hydrocarbures, sans fumée, même lorsque la pression du gaz combustible est faible et que celui-ci contient des condensats.

D'autres avantages et caractéristiques du dispositif selon l'invention ressortiront à la lecture de la suite de la description à laquelle sont annexées, à titre uniquement illustratif, les figures 1, 2a et 2b.

### DESCRIPTION SOMMAIRE DES FIGURES

La figure 1 représente schématiquement un dispositif selon l'invention en vue de face et en coupe selon I-I.
La figure 2a représente schématiquement le dispositif de la figure 1 en vue de dessus avec une pluralité de tubes disposés de façon annulaire sur une seule couronne dont le centre est situé sur l'axe du corps formant venturi.
La figure 2b représente schématiquement, en vue de dessus, une variante du dispositif de la figure 1 avec une pluralité de tubes répartis sur deux couronnes.

### EXPOSE DETAILLE DE L'INVENTION

Le dispositif selon l'invention, tel que représenté sur les figures 1 et 2a, comprend une alimentation centrale de gaz combustible 1 disposée au centre et à l'entrée d'un corps 2 formant venturi. Le corps 2 comprend une partie tronconique inférieure 3 appelée généralement "convergent" et qui se prolonge par une partie cylindrique 4 appelée "col". Cette partie cylindrique 3 se prolonge par une partie tronconique supérieure 5 appelée "divergent".

L'alimentation centrale de gaz 1 comporte généralement un tube central de section transversale annulaire et sensiblement coaxial avec le corps 2. Ce tube central s'étend depuis l'extérieur, en passant dans le convergent 3, jusqu'à un point situé dans le corps 2, en général au niveau de la jonction du convergent 3 et du col 4.

Selon l'invention, une pluralité de tubes supplémentaires 6 est prévue autour de l'alimentation centrale 1. Au minimum, le dispositif conforme à l'invention comporte 3 tubes disposés de façon annulaire, le nombre maximum de tubes dépendant de la taille du corps formant venturi 2 et pouvant aller jusqu'à plusieurs dizaines. La disposition des tubes 6 est généralement régulière et annulaire, comme cela apparaît le mieux sur les figures 2a et 2b.

De préférence, ces tubes supplémentaires 6 sont sensiblement identiques, ont une section transversale sensiblement circulaire et sont disposés de façon annulaire autour de l'alimentation centrale 1, avec au moins l'axe de leur extrémité sensiblement parallèle à la paroi du divergent 5 du corps formant venturi, en vue d'injecter le gaz combustible dans ledit corps en formant un angle α, avec l'axe AA de ce corps formant venturi. Leur partie inférieure 8 peut être cylindrique et sensiblement parallèle à l'axe AA du corps 2, tandis que, comme cela est visible sur la figure 1, l'angle d'inclinaison α de la partie supérieure 7 par rapport à l'axe AA est sensiblement égal à l'angle d'inclinaison du divergent 5 par rapport à ce même axe AA. Dans une variante de l'invention non représentée sur les figures, les axes des tubes peuvent former avec l'axe du corps formant venturi, un angle égal à celui que forme le divergent avec l'axe dudit corps.

Les tubes peuvent être disposés, comme cela apparaît sur la figure 2b, de façon annulaire autour du tube central d'alimentation en gaz combustible, suivant plusieurs couronnes dont les centres sont situés sur l'axe AA du corps formant venturi 2.

Les tubes supplémentaires 6 pénètrent tous généralement dans le corps 2 d'une même profondeur, qui peut être identique ou inférieure à la profondeur de pénétration du tube central 1 dans le corps 2. Ce tube central pouvant avoir un diamètre différent, de préférence supérieur au diamètre des tubes disposés de façon annulaire.

Chaque tube 6 est dimensionné de telle sorte que, d'une part, son diamètre intérieur soit identique à celui de tous les tubes disposés de façon annulaire sur au moins une couronne et, d'autre part, pour qu'il puisse transporter entre 1% et 33% et de préférence entre 5 et 33% du gaz combustible. De plus, toutes les extrémités des tubes disposés sur au moins une couronne peuvent être équipées de dispositifs d'injection de gaz, tels que des buses d'injection.

Le tube central 1, ainsi que les tubes supplémentaires 6 disposés sur au moins une couronne, peuvent tous être reliés au même tube d'alimentation 9 en gaz combustible. Dans ce cas, ils sont connectés par l'intermédiaire du tube d'alimentation 9 à une source de gaz combustible, qui peut être composé, par exemple, d'hydrocarbures, de sulfure d'hydrogène H₂S ou d'un mélange de ces gaz.

La combustion se produit à la sortie des tubes 1 et 6, à l'intérieur du corps 2, mais, grâce à la présence à la fois du tube central 1 et des tubes supplémentaires 6, il se produit une répartition des vitesses des gaz meilleure que celle observée avec les brûleurs classiques, ce qui favorise les échanges ainsi que les turbulences entre le fluide moteur et le comburant, c'est-à-dire le gaz combustible sortant des tubes, et le fluide induit c'est-à-dire l'air. Il en résulte une performance élevée d'entraînement de cet air, que l'on peut quantifier par un taux général de dilution du gaz combustible dans l'air de l'ordre de 40. (A titre de comparaison, les brûleurs classiques ont un taux de dilution de 3 à 10). En outre, l'entraînement de l'air par le dispositif conforme à l'invention est très important. même lorsque le dispositif est alimenté avec un fluide moteur à très basse pression.

La demanderesse a effectué des essais sur un brûleur au sol appelé "bum pit ". Lorsqu'on utilise un brûleur classique composé d'un tube unique d'alimentation en gaz à brûler et d'un venturi comportant seulement un tube central d'alimentation, on constate la production d'une épaisse fumée noire témoignant de la combustion incomplète des gaz. En revanche, lorsqu'on met en oeuvre le dispositif selon l'invention dans les mêmes conditions de débit élevé et de basse pression du gaz combustible, on obtient une combustion sans fumée. De plus, les condensats entraînés dans la flamme brûlent également sans fumée. L'obtention d'une combustion complète avec le brûleur classique aurait nécessité une pression de gaz 30 fois supérieure.

Par ailleurs, l'utilisation du dispositif conforme à l'invention, met en oeuvre des conditions opératoires propices à la réduction des oxydes d'azote, telles que l'étagement de l'air de combustion, la suppression des zones très chaudes de la flamme par homogénéisation des températures de celle-ci, ce qui présente un intérêt certain, puisqu'il a été établi que les oxydes d'azote formés lors d'une combustion contribuent au processus d'acidification, de pollution photochimique, de diminution de la couche d'ozone et d'accroissement de l'effet de serre.

## Revendications

1. Dispositif pour la combustion de gaz contenant des hydrocarbures susceptibles de brûler en présence d'air, dans lequel le gaz combustible arrive par une alimentation centrale (1) comprenant un tube situé dans l'axe d'un corps formant venturi (2), **caractérisé en ce qu'**une pluralité de tubes (6) d'alimentation en gaz sont disposés suivant au moins une couronne autour de l'alimentation centrale (1) du corps formant venturi (2), l'extrémité au moins de ces tubes ayant son axe sensiblement parallèle à la paroi du divergent (5) de ce venturi.

2. Dispositif selon la revendication 1, **caractérisé en ce que** chaque tube (6) disposé de façon annulaire est dimensionné de façon telle qu'il puisse transporter entre 1% et 33% du gaz combustible, et de préférence entre 5% et 33% dudit gaz.

3. Dispositif selon l'une des revendications 1 et 2, **caractérisé en ce que** le diamètre du tube central (1) est différent et, de préférence, supérieur au diamètre des tubes (6) disposés de façon annulaire.

## Patentansprüche

1. Einrichtung zur Verbrennung von in Gegenwart von Luft brennbare Kohlenwasserstoffe enthaltendem Gas, bei welcher das brennbare Gas über eine zentrale Zufuhrleitung (1) ankommt, die ein Rohr aufweist, welches in der Achse eines Venturikörpers (2) angeordnet ist, **dadurch gekennzeichnet, daß** eine Vielzahl von Gaszufuhr rohren (6) wenigstens in einem Kranz um die zentrale Zufuhrleitung (1) des Venturikörpers (2) angeordnet sind, wobei wenigstens das Ende dieser Rohre eine Achse aufweist, die im wesentlichen parallel der divergierenden Wand (5) des Venturikörpers ist.

2. Einrichtung nach Anspruch 1, **dadurch gekennzeichnet, daß** jedes ringförmig angeordnete Rohr (6) derart dimensioniert ist, daß es zwischen 1 und 33 % des brennbaren Gases transportiert, vorzugsweise zwischen 5 und 33%.

3. Einrichtung nach Anspruch 1 und 2, **dadurch gekennzeichnet, daß** der Durchmesser des zentralen Rohres (1) gegenüber dem Durchmesser der ringförmig angeordneten Rohre (6) unterschiedlich und vorzugsweise größer ist.

## Claims

1. A device for the combustion of gas containing hydrocarbons capable of burning in the presence of air, in which the combustible gas arrives via a central supply means (1) comprising a tube situated within the axis of a body forming a venturi (2), **characterised in that** a plurality of gas supply tubes (6) are disposed in at least one ring around the central supply means (1) of the body forming a venturi (2), the end at least of these tubes having its axis substantially parallel to the wall of the divergent section (5) of said venturi.

2. A device according to claim 1, **characterised in that** each tube (6) disposed in annular fashion is dimensioned such that it may convey between 1% and 33% of the combustible gas, and preferably between 5% and 33% of said gas.

3. A device according to one of claims 1 and 2, **characterised in that** the diameter of the central tube (1) is different from, preferably greater than, the diameter of the tubes (6) disposed in annular fashion.
